# FASCICULE DE BREVET EUROPEEN

(11) **EP 2 037 470 B1**
(45) Date de publication et mention de la délivrance du brevet: **23.01.2013**
(21) Numéro de dépôt: 08164321.5
(22) Date de dépôt: 15.09.2008
(51) Int. Cl.: H01H 3/42, H01H 3/52

(54) **Actionnement par un ensemble d'arbre principal et d'arbres secondaires d'un disjoncteur sectionneur d'alternateur**
Betätigung durch eine Kombination aus Hauptwelle und Nebenwellen eines Schutzschalters eines Wechselschalters
Activation of an alternator load-break switch by a group of one main shaft and several secondary shafts

(30) Priorité: 17.09.2007 FR 0757629
(43) Date de publication de la demande: 18.03.2009
(73) Titulaire: ALSTOM Technology Ltd, 5400 Baden (CH)
(72) Inventeur: Allaire, Xavier, 69680, CHASSIEU (FR); Manin, Philippe, 69005, LYON (FR)
(74) Mandataire: Ilgart, Jean-Christophe

(56) Documents cités:
- DE-A1- 10 016 950
- DE-B3-102005 013 231
- FR-A- 2 744 284

## Description

### DOMAINE TECHNIQUE ET ART ANTÉRIEUR

L'invention concerne un système de coupure et de sectionnement d'un disjoncteur d'alternateur et sa cinématique associée.

On connaît déjà de nombreux système de coupure et de sectionnement d'un disjoncteur d'alternateur.

On peut citer la solution selon le document DE 100 16 950.

On peut également citer le disjoncteur sectionneur d'alternateur qui fait l'objet de la demande de brevet FR 0652628, selon laquelle un actionnement par came cylindrique des deux interrupteurs sectionneurs et de l'interrupteur de coupure est prévu.

Les solutions connues impliquent soit:
- une masse mobile importante et des efforts importants qui ne permettent pas de garantir un fonctionnement fiable dans le temps,
- l'insertion d'un arc et/ou d'une résistance dans le circuit de coupure,
- l'utilisation d'un ressort dans la cinématique d'actionnement pour réaliser l'ouverture du deuxième sectionneur.
   Le but de l'invention est alors de proposer une solution qui vise à pallier tout ou partie des inconvénients mentionnés ci-dessus.

### EXPOSÉ DE L'INVENTION

A cet effet, il est prévu un disjoncteur sectionneur d'alternateur comprenant :
- un premier interrupteur de sectionnement comprenant une première paire de contacts mobiles l'un par rapport à l'autre en translation,
- un deuxième interrupteur de coupure comprenant une deuxième paire de contacts mobiles l'un par rapport à l'autre en translation, le deuxième interrupteur étant connecté électriquement en parallèle du premier interrupteur,
- un troisième interrupteur de sectionnement comprenant une troisième paire de contacts mobiles l'un par rapport à l'autre en translation, le troisième interrupteur étant connecté électriquement en série avec le deuxième interrupteur et en parallèle avec le premier interrupteur,
- des moyens d'actionnement d'un contact mobile de chaque interrupteur,
- des moyens de synchronisation permettant, lors d'une manoeuvre d'ouverture donnée du disjoncteur, la séparation des contacts du premier interrupteur avant la séparation des contacts du deuxième interrupteur, qui eux-mêmes se séparent avant que les troisièmes contacts ne se séparent entièrement,
- les moyens de synchronisation et d'actionnement des trois interrupteurs étant couplés et actionnés eux-mêmes par une commande unique,
- la première et troisième paires de contacts étant en translation selon le même axe (XX').

Selon l'invention,
- les moyens d'actionnement du premier interrupteur sectionneur comprennent au moins un arbre principal adapté pour être mis en rotation par la commande unique et un levier principal solidaire de l'arbre principal et dont une extrémité est reliée à l'un des contacts mobiles,
- les moyens d'actionnement du troisième interrupteur comprennent au moins un arbre accessoire parallèle à l'arbre principal et un levier accessoire solidaire de l'arbre accessoire et dont une extrémité est reliée à l'un de ses contacts mobiles par l'intermédiaire d'un dispositif de démultiplication,
- les moyens de synchronisation entre les premier et troisième interrupteurs étant agencés de sorte que, lors d'une manoeuvre d'ouverture donnée du disjoncteur, l'arbre accessoire est mis en rotation seulement sur un angle final de rotation de l'arbre principal afin de séparer entièrement la troisième paire de contacts.

Par « accessoire », il faut comprendre ici et dans le cadre de l'invention, un arbre secondaire c'est-à-dire un arbre non directement relié à la commande unique.

Selon l'invention, on actionne le sectionneur principal sur toute la course de l'arbre principal et on actionne un arbre accessoire sur la fin de l'ouverture seulement. L'actionnement de cet arbre peut être fait par came, par chaîne ou tout autre moyen. La course angulaire de cet arbre étant faible, le levier entraîne un pantographe, ou autre cinématique, afin de créer une démultiplication de la course au niveau du sectionneur secondaire, tout en conservant un encombrement réduit (afin de respecter les entraxes sites).

L'axe principal entraîne également une came pour piloter l'ampoule à vide dont l'ouverture assure l'interruption d'arc électrique. Cette ampoule est ouverte en début d'ouverture afin de ne pas contraindre inutilement les isolants quand l'appareil est fermé (et de risquer le fluage de ceux-ci). Elle est alors fermée, avant l'ouverture des contacts principaux, pour transiter le courant. Elle est ensuite ouverte, puis refermée en fin de course afin de mettre au potentiel la zone comprise entre l'ampoule et le sectionneur secondaire (La mise au potentiel de cette zone peut être faite par un autre dispositif). Ce système de gestion par came permet de gérer des courses radicalement différentes (de 10 à 200 mm, et plus si nécessaire).

Avantageusement, le levier accessoire est relié directement au dispositif de démultiplication par une seule biellette.

Selon une variante avantageuse, le dispositif de démultiplication comprend un pantographe.

Selon une variante avantageuse, les moyens de synchronisation entre les premier et troisième interrupteurs de coupure comprennent d'une part une came solidaire de l'arbre principal, et d'autre part un levier de liaison solidaire de l'arbre accessoire et portant un pion en appui contre la came, le profil de la came étant tel que le pion ne se déplace que sur l'angle final de rotation de l'arbre principal.

De préférence, la came est munie d'une rainure de guidage dans laquelle coulisse le pion, la rainure de guidage présentant deux parties incurvées d'incurvation différente.

Selon une mode de réalisation avantageux:
- les moyens d'actionnement du deuxième interrupteur de coupure comprennent au moins un autre arbre accessoire parallèle à l'arbre principal et un autre levier accessoire solidaire de l'autre arbre accessoire et dont une extrémité est reliée directement à l'un de ses contacts mobiles,
- les moyens de synchronisation entre les premier et deuxième interrupteurs étant agencés de sorte que, lors d'une manoeuvre d'ouverture donnée du disjoncteur, l'autre arbre accessoire est successivement mis en rotation ou arrêté sur l'angle complet de rotation de l'arbre principal afin successivement de fermer la paire de contacts du troisième interrupteur initialement ouverte, de l'ouvrir, de la maintenir ouverte puis de la refermer.

Selon une variante avantageuse, les moyens de synchronisation entre les premier et deuxième interrupteurs comprennent d'une part une autre came reliée à l'arbre principal, et d'autre part un autre levier de liaison solidaire de l'autre arbre accessoire et portant un autre pion en appui contre la came.

Selon cette même variante avantageuse, l'autre came peut être munie d'une rainure de guidage dans laquelle coulisse l'autre pion, la rainure de guidage présentant quatre parties incurvées d'incurvation différente.

Egalement selon cette variante, l'autre came peut être reliée par une seule bielle à l'arbre principal.

En outre, la deuxième paire de contacts peut être en translation selon le même axe que celui de la première et troisième paire et, le disjoncteur peut comprendre un double levier, dont l'un constitue l'autre levier accessoire et dont l'autre constitue l'autre levier de liaison

### BRÈVE DESCRIPTION DES DESSINS

La figure 1 est une vue de dessus d'un mode de réalisation d'un disjoncteur sectionneur d'alternateur selon l'invention.

La figure 2 est une vue de côté du disjoncteur selon la figure 1.

La figure 3 est une vue en coupe longitudinale selon l'axe A-A du disjoncteur selon la figure 2.

La figure 3A est une vue agrandie d'une partie du disjoncteur selon la figure 3.

### EXPOSÉ DÉTAILLÉ DE MODES DE RÉALISATION PARTICULIERS

Tel qu'illustré, le disjoncteur sectionneur d'alternateur (D) comprend respectivement deux interrupteurs sectionneurs 5, 5a ; 12, 12a et un interrupteur de coupure 16,17 qui s'étendent selon le même axe XX'.

L'un des interrupteurs sectionneurs représenté comprend une paire de contacts 12,12a mobiles l'un par rapport à l'autre en translation.

L'interrupteur de coupure comprend une paire de contacts 16, 17 mobiles également l'un par rapport à l'autre en translation. Cet interrupteur de coupure est connecté électriquement en parallèle à l'interrupteur sectionneur 5,5a. L'interrupteur de coupure est constitué, dans le mode de réalisation illustré, par une ampoule à vide.

L'autre interrupteur sectionneur comprend une paire de contacts 5,5a mobiles l'un par rapport à l'autre en translation.

Dans le disjoncteur d'alternateur D représenté, sont prévus des moyens 2 ; 13, 14, 15 ; 3, 6, 7, 8, 9, 11 d'actionnement d'un contact mobile 5, 12, de chaque interrupteur sectionneur ou de celui 16 de l'interrupteur de coupure.

Il est également prévu, des moyens de synchronisation 3, 30 ; 14, 140 permettant, lors d'une manoeuvre d'ouverture donnée du disjoncteur, la séparation des contacts 5,5a du premier interrupteur sectionneur avant la séparation des contacts 16, 17 de l'interrupteur de coupure, qui eux-mêmes se séparent avant que les contacts 12,12a de l'autre interrupteur sectionneur ne se séparent entièrement.

Enfin, dans le disjoncteur d'alternateur D selon l'invention, il est prévu de coupler et d'actionner par une commande unique non représentée les moyens de synchronisation et d'actionnement des trois interrupteurs.

Selon l'invention, les moyens d'actionnement de l'interrupteur sectionneur 5,5a comprennent au moins un arbre principal 1 actionné en rotation par la commande mécanique. Sur cet arbre 1 est monté de façon rigide un levier principal 2. Le levier 2 est relié par une unique biellette intermédiaire (non montrée) au tube du sectionneur principal 5.

Les moyens d'actionnement de l'autre interrupteur sectionneur 12, 12a comprennent au moins un arbre accessoire 8 parallèle à l'arbre principal 1 et un levier accessoire 9 solidaire de l'arbre accessoire 8 et dont une extrémité 90 est reliée au contact mobile 12 par l'intermédiaire d'un dispositif de démultiplication 10, 11, qui est un pantographe dans le mode de réalisation illustré (figure 3).

Les moyens de synchronisation entre les deux interrupteurs sectionneurs 5,5a, 12,12a sont agencés de sorte que, lors d'une manoeuvre d'ouverture donnée du disjoncteur, l'arbre accessoire 8 est mis en rotation seulement sur un angle final de rotation de l'arbre principal 1 afin de séparer entièrement la paire de contacts 12,12a du sectionneur.

Plus exactement, la came 3 guide un galet 7, monté sur un levier de liaison 6, le profil de la came 3 étant tel que le galet ne se déplace que sur l'angle final de rotation de l'arbre principal 1. Plus exactement encore, la came 3 est munie d'une rainure de guidage 30 dans laquelle coulisse le galet 7, la rainure de guidage présentant deux parties incurvées 30a, 30b d'incurvation différente.

Ce levier de liaison 6 ainsi que le levier accessoire 9 sont montés sur l'arbre accessoire 8. La forme de la rainure 30 de la came 3 permet d'entraîner en rotation l'arbre accessoire 8 pendant une partie seulement de la course de l'arbre principal. Le levier accessoire 9 est relié à une seule biellette 10 qui actionne directement un pantographe 11, qui lui même pilote le mouvement du tube du sectionneur 12.

Les moyens d'actionnement de l'interrupteur de coupure ou ampoule à vide 16, 17 comprennent au moins un autre arbre accessoire 18 parallèle à l'arbre principal 1 et un autre levier accessoire 150 solidaire de l'autre arbre accessoire 18 et dont une extrémité est reliée directement au contact mobile 16.

Tel que représenté, les moyens de synchronisation entre l'interrupteur sectionneur 12,12a et l'interrupteur de coupure 16, 17 sont agencés de sorte que, lors d'une manoeuvré d'ouverture donnée du disjoncteur, l'autre arbre accessoire 18 est successivement mis en rotation ou arrêté sur l'angle complet de rotation de l'arbre principal 1 afin successivement de fermer la paire de contacts 16, 17 de l'interrupteur de coupure initialement ouverte, de l'ouvrir, de la maintenir ouverte puis de la refermer.

Dans le mode de réalisation illustré (figure 3), pour réaliser cet agencement, il est prévu une autre came 14 reliée à l'arbre principal 1 par l'extrémité extérieure du levier principal 2 reliée elle-même à une unique bielle 13 qui actionne cette autre came 14. La rainure 140 de cette autre came 14 permet de faire pivoter le double levier 15 qui actionne, via une biellette 16, l'ampoule à vide 17.

Plus exactement, il est prévu, en tant que moyens de synchronisation, un autre levier de liaison 151 solidaire de l'autre arbre accessoire 150 et portant un autre galet 19 coulissant dans la rainure de guidage 140 de l'autre came 14.

La rainure de guidage 140 de cette autre came 14 présente quatre parties incurvées 140a, 140b, 140c, 140d d'incurvation différente (figure 3A).

L'autre came 14 est reliée directement par une seule bielle 13 à l'arbre principal 1.

Dans le mode de réalisation illustré, l'autre levier de liaison 150 et l'autre levier accessoire 151 sont réalisés en une seule pièce qui est un double levier 15.

## Revendications

1. Disjoncteur sectionneur d'alternateur (D) comprenant :
- un premier interrupteur de sectionnement comprenant une première paire de contacts (5, 5a) mobiles l'un par rapport à l'autre en translation,
- un deuxième interrupteur de coupure comprenant une deuxième paire de contacts (16,17) mobiles l'un par rapport à l'autre en translation, le deuxième interrupteur étant connecté électriquement en parallèle du premier interrupteur,
- un troisième interrupteur de sectionnement comprenant une troisième paire de contacts (12,12a) mobiles l'un par rapport à l'autre en translation, le troisième interrupteur étant connecté électriquement en série avec le deuxième interrupteur et en parallèle avec le premier interrupteur, .
- des moyens (2 ; 13, 14, 15 ; 3, 6, 7, 8, 9,11) d'actionnement d'un contact mobile (5, 12, 16) de chaque interrupteur,
- des moyens de synchronisation (3, 30 ; 14,140) permettant, lors d'une manoeuvre d'ouverture donnée du disjoncteur, la séparation des contacts (5,5a) du premier interrupteur avant la séparation des contacts (16,17) du deuxième interrupteur, qui eux-mêmes se séparent avant que les troisièmes contacts (12,12a) ne se séparent entièrement,
- les moyens de synchronisation et d'actionnement des trois interrupteurs étant couplés et actionnés eux-mêmes par une commande unique,
- la première et troisième paires de contacts étant en translation selon le même axe (XX'), **caractérisé en ce que** :
• les moyens d'actionnement du premier interrupteur (5,5a) sectionneur comprennent au moins un arbre principal (1) adapté pour être mis en rotation par la commande unique et un levier principal (2) solidaire de l'arbre principal et dont une extrémité est reliée à l'un des contacts mobiles (5),
• les moyens d'actionnement du troisième interrupteur (12) comprennent au moins un arbre accessoire (8) parallèle à l'arbre principal (1) et un levier accessoire (9) solidaire de l'arbre accessoire (8) et dont une extrémité est reliée à l'un de ses contacts mobiles (12) par l'intermédiaire d'un dispositif de démultiplication (10,11),
• les moyens de synchronisation entre les premier et troisième interrupteurs étant agencés de sorte que, lors d'une manoeuvre d'ouverture donnée du disjoncteur, l'arbre accessoire (8) est mis en rotation seulement sur un angle final de rotation de l'arbre principal (1) afin de séparer entièrement la troisième paire de contacts (12, 12a).

2. Disjoncteur selon la revendication 1, dans lequel le levier accessoire (9) est relié directement au dispositif de démultiplication (11) par une seule biellette (10).

3. Disjoncteur selon la revendication 1 ou 2, dans lequel le dispositif de démultiplication comprend un pantographe (11).

4. Disjoncteur selon l'une quelconque des revendications 1 à 3, dans lequel les moyens de synchronisation entre les premier et troisième interrupteurs de coupure comprennent d'une part une came (3) solidaire de l'arbre principal (1), et d'autre part un levier de liaison (6) solidaire de l'arbre accessoire (8) et portant un pion (7) en appui contre la came (3), le profil de la came étant tel que le pion ne se déplace que sur l'angle final de rotation de l'arbre principal.

5. Disjoncteur selon l'une quelconque des revendications 1 à 4, dans lequel la came (3) est munie d'une rainure de guidage (30) dans laquelle coulisse le pion (7), la rainure de guidage présentant deux parties incurvées (30a, 30b) d'incurvation différente.

6. Disjoncteur selon l'une quelconque des revendications 1 à 5, dans lequel :
• les moyens d'actionnement du deuxième interrupteur (16, 17) de coupure comprennent au moins un autre arbre accessoire (18) parallèle à l'arbre principal (1) et un autre levier accessoire (150) solidaire de l'autre arbre accessoire (18) et dont une extrémité est reliée directement à l'un de ses contacts mobiles (16),
• les moyens de synchronisation entre les premier et deuxième interrupteurs étant agencés de sorte que, lors d'une manoeuvre d'ouverture donnée du disjoncteur, l'autre arbre accessoire (18) est successivement mis en rotation ou arrêté sur l'angle complet de rotation de l'arbre principal afin successivement de fermer la paire de contacts (16,17) du troisième interrupteur initialement ouverte, de l'ouvrir, de la maintenir ouverte puis de la refermer.

7. Disjoncteur selon la revendication 6, dans lequel les moyens de synchronisation entre les premier et deuxième interrupteurs comprennent d'une part une autre came (14) reliée à l'arbre principal (1), et d'autre part un autre levier de liaison (151) solidaire de l'autre arbre accessoire (18) et portant un autre pion (19) en appui contre la came (14).

8. Disjoncteur selon la revendication 7 dans lequel l'autre came (14) est munie d'une rainure de guidage (140) dans laquelle coulisse l'autre pion (19), la rainure de guidage (140) présentant quatre parties incurvées (140a, 140b, 140c, 140d) d'incurvation différente.

9. Disjoncteur selon la revendication 7 ou 8, dans lequel l'autre came (14) est reliée par une seule bielle (13) à l'arbre principal (1).

10. Disjoncteur selon l'une des revendications 7 à 9, comprenant un double levier (15), dont l'un (150) constitue l'autre levier accessoire et dont l'autre (151) constitue l'autre levier de liaison et, dans lequel la deuxième paire de contacts (16, 17) est en translation selon le même axe (XX') que celui de la première et troisième paire.

## Claims

1. A combined circuit breaker and disconnected (D) for an alternator, comprising:
- a first interrupter, being a disconnecting interrupter, that comprises a first pair of contacts (5, 5a) movable in straight line motion relative to each other;
- a second interrupter, being a switching interrupter, that comprises a second pair of contacts (16, 17) movable in straight line motion relative to each other, the second interrupter being connected electrically in parallel with the first interrupter;
- a third interrupter, being a disconnecting interrupter and comprising a third pair of contacts (12, 12a) that are movable in straight line motion relative to each other, the third interrupter being connected electrically in series with the second interrupter and in parallel with the first interrupter;
- actuator means (2; 3, 14, 15; 3, 6, 7, 8, 9, 11) for actuating a moving contact (5, 12, 16) of each interrupter; and
- synchronizer means (3, 30; 14, 140) serving, during a given opening operation of the circuit breaker, to cause the contacts (5, 5a) of the first interrupter to separate before the contacts (16, 17) of the second interrupter are separated from each other, the contacts (16, 17) of this second pair being separated before the third contacts (12, 12a) are fully separated from each other;
- the synchronizer means and the actuator means of the three interrupters being themselves coupled and actuated by a single control means; and
- the first and third pairs of contacts being movable along a common axis (XX'), the circuit breaker and disconnector being **characterized in that**:
• the actuator means for the first disconnecting interrupter (5, 5a) include at least one main shaft (1) that is adapted to be set in rotation by the said single control means, and a main lever (2) that is fixed to the main shaft and that has one end connected to one of the moving contacts (5) ;
• the actuator means for the third interrupter (12) comprise at least one accessory shaft (8) parallel to the main shaft (1), and an accessory lever (9) that is fixed to the accessory shaft (8), and one end of the accessory lever being coupled to one of the moving contacts (12) by means of a multiplier device (10, 11) ; and
• the synchronizer means between the first and third interrupters are so arranged that, during a given opening operation of the circuit breaker, the accessory shaft (8) is set in rotation over only a final angle of rotation of the main shaft (1), whereby to separate the third pair of contacts (12, 12a) entirely from each other.

2. A circuit breaker according to claim 1, wherein the accessory lever (9) is coupled directly to the multiplier device (11) through a single connecting rod (10).

3. A circuit breaker according to claim 1 or 2, wherein the multiplier device comprises a pantograph (11).

4. A circuit breaker according to any of claims 1 to 3, wherein the synchronizer means between the first and third switching interrupters comprises, firstly, a cam (3) fixed to the main shaft (1), and secondly, a coupling lever (6) that is fixed to the accessory shaft (8) and that carries a pin (7) that is in engagement against the cam (3), the profile of the cam being such that the pin is displaced only over the final angle of rotation of the main shaft.

5. A circuit breaker according to any of claims 1 to 4, wherein the cam (3) is formed with a guide groove (30) in which the pin (7) slides, the guide groove having two curved portions (30a, 30b) of different curvatures.

6. A circuit breaker according to any of claims 1 to 5, wherein:
• the actuator means for the second switching interrupter (16, 17) comprise at least one further accessory shaft (18) parallel to the main shaft (1), and a further accessory lever (150) that is fixed to the other accessory shaft (18), and one end of which is coupled directly to one of its moving contacts (16); and
• the synchronizer means between the first and second interrupters are arranged in such a way that, during a given opening movement of the circuit breaker, the said further accessory shaft (18) is successively set in rotation or stopped over the complete angle of rotation of the main shaft, whereby successively to close the pair of contacts (16, 17) of the third interrupter that is initially open, to open it, to hold it open, and then to close it again.

7. A circuit breaker according to claim 6, wherein the synchronizer means between the first and second interrupters comprises, firstly, a further cam (14) coupled to the main shaft (1), and secondly, a further coupling lever (151) that is fixed to the said further accessory shaft (18) and that carries a further pin (19) that is in engagement against the cam (14).

8. A circuit breaker according to Claim 7, wherein the said further cam (14) is formed with a guide groove (140) in which the said further pin (19) slides, the guide groove (140) having four curved portions (140a, 140b, 140c, 140d) of different curvatures.

9. A circuit breaker according to any of claims 7 or 8, wherein the said further cam (14) is coupled to the main shaft (1) through a single connecting rod (13).

10. A circuit breaker according to any of claims 7 to 9, including a double lever (15), having one arm (150) that constitutes the said further accessory lever, with its other arm (151) being the said further coupling lever, and in which the second pair of contacts (16, 17) is movable in relative straight line motion along the same axis (XX') as that of the first and third pairs of contacts.

## Patentansprüche

1. Leistungstrennschalter (D) für Generatoren, enthaltend:
- einen ersten Trennschalter mit einem ersten Paar von Kontaktstücken (5, 5a), die translatorisch zueinander verschiebbar sind,
- einen zweiten Trennschalter mit einem zweiten Paar von Kontaktstücken (16, 17), die translatorisch zueinander verschiebbar sind, wobei der zweite Schalter elektrisch parallel zu dem ersten Schalter geschaltet ist,
- einen dritten Trennschalter mit einem dritten Paar von Kontaktstücken (12, 12a), die translatorisch zueinander verschiebbar sind, wobei der dritte Schalter elektrisch in Reihe zu dem zweiten Schalter und parallel zu dem ersten Schalter geschaltet ist,
- Betätigungsmittel (2; 13, 14, 15; 3, 6, 7, 8, 9, 11) zum Betätigen eines beweglichen Kontaktstücks (5, 12, 16) eines jeden Schalters,
- Synchronisationsmittel (3, 30; 14, 140), die bei einem gegebenen Ausschaltvorgang des Leistungsschalters die Trennung der Kontaktstücke (5, 5a) des ersten Schalters vor der Trennung der Kontaktstücke (16, 17) des zweiten Schalters gestatten, die sich ihrerseits trennen, bevor die dritten Kontaktstücke (12, 12a) vollständig getrennt sind,
- wobei die Synchronisations- und Betätigungsmittel der drei Trennschalter gekoppelt sind und ihrerseits über eine Einzelsteuerung betätigt werden,
- wobei das erste und das dritte Paar von Kontaktstücken in der gleichen Achse (XX') translatorisch verschiebbar sind,
**dadurch gekennzeichnet, dass**:
- die Betätigungsmittel zum Betätigen des ersten Trennschalters (5, 5a) zumindest eine Hauptwelle (1) aufweisen, die dazu ausgelegt ist, über die Einzelsteuerung in Drehung versetzt zu werden und einen Haupthebel (2), der fest mit der Hauptwelle verbunden ist und von dem ein Ende mit dem einen beweglichen Kontaktstück (5) verbunden ist,
- die Betätigungsmittel zum Betätigen des dritten Trennschalters (12) zumindest eine parallel zur Hauptwelle (1) verlaufende Nebenwelle (8) und einen Nebenhebel (9) aufweisen, der fest mit der Nebenwelle (8) verbunden ist und von dem ein Ende über eine Untersetzungsvorrichtung (10, 11) mit einem seiner beweglichen Kontaktstücke (12) verbunden ist,
- wobei die Synchronisationsmittel zur Synchronisation zwischen dem ersten und dem dritten Trennschalter derart angeordnet sind, dass bei einem gegebenen Ausschaltvorgang des Leistungsschalters die Nebenwelle (8) nur über einen Enddrehwinkel der Hauptwelle (1) in Drehung versetzt wird, um das dritte Paar von Kontaktstücken (12, 12a) vollständig zu trennen.

2. Leistungsschalter nach Anspruch 1, wobei der Nebenhebel (9) über einen einzigen Schwenkarm (10) unmittelbar mit der Untersetzungsvorrichtung (11) verbunden ist.

3. Leistungsschalter nach Anspruch 1 oder 2, wobei die Untersetzungsvorrichtung eine Schereneinrichtung (11) aufweist.

4. Leistungsschalter nach einem der Ansprüche 1 bis 3, wobei die Synchronisafiionsmittel zur Synchronisation zwischen dem ersten und dem dritten Trennschalter einerseits eine fest mit der Hauptwelle (1) verbundene Steuerkurve (3) und andererseits einen Verbindungshebel (6) aufweisen, der fest mit der Nebenwelle (8) verbunden ist und einen Zapfen (7) trägt, der in Anlage an der Steuerkurve (3) liegt, wobei das Profil der Steuerkurve derart ist, dass der Zapfen sich nur über den Enddrehwinkel der Hauptwelle verlagert.

5. Leisfiungsschalter nach einem der Ansprüche 1 bis 4, wobei die Steuerkurve (3) mit einer Führungsrille (30) versehen ist, in welcher der Zapfen (7) gleitet, wobei die Führungsrolle zwei Bogenabschnitte (30a, 30b) mit unterschiedlicher Krümmung aufweist.

6. Leistungsschalter nach einem der Ansprüche 1 bis 5, wobei
- die Betäfiigungsmittel zum Betätigen des zweiten Trennschalters (16, 17) zumindest eine weitere parallel zur Hauptwelle (1) verlaufende Nebenwelle (18) und einen weiteren Nebenhebel (150) aufweisen, der fest mit der weiteren Nebenwelle (18) verbunden ist und von dem ein Ende unmittelbar mit einem seiner beweglichen Kontaktstücke (16) verbunden ist,
- wobei die Synchronisationsmittel zur Synchronisation zwischen dem ersten und dem zweiten Trennschalter derart angeordnet sind, dass bei einem gegebenen Ausschaltvorgang des Leistungsschalters die weitere Nebenwelle (18) über den vollständigen Drehwinkel der Hauptwelle sukzessive in Drehung versetzt bzw. angehalten wird, um das Paar von Kontaktstücken (16, 17) des zunächst ausgeschalteten dritten Trennschalters sukzessive zu schließen, zu öffnen, geöffnet zu halten und schließlich wieder zu schließen.

7. Leistungsschalter nach Anspruch 6, wobei die Synchronisationsmittel zur Synchronisation zwischen dem ersten und dem zweiten Trennschalter einerseits eine weitere Steuerkurve (14), die mit der Hauptwelle (1) verbunden ist, und anderseits einen weiteren Verbindungshebel (151) aufweisen, der fest mit der weiteren Nebenwelle (18) verbunden ist und einen weiteren Zapfen (19) trägt, der in Anlage an der Steuerkurve (14) ist.

8. Leistungsschalter nach Anspruch 7, wobei die weitere Steuerkurve (14) mit einer Führungsrolle (140) versehen ist, in welcher der weitere Zapfen (19) gleitet, wobei die Führungsrille (140) vier Bogenabschnitte (140a, 140b, 140c, 140d) mit unterschiedlicher Krümmung aufweist.

9. Leistungsschalter nach Anspruch 7 oder 8, wobei die weitere Steuerkurve (14) über einen einzigen Schwenkarm (13) mit der Hauptwelle (1) verbunden ist.

10. Leistungsschalter nach einem der Ansprüche 7 bis 9, mit einem Doppelhebel (15), wovon der eine (150) den weiteren Nebenhebel und der andere (151) den weiteren Verbindungshebel bildet, wobei das zweite Paar von Kontaktstücken (16, 17) in der gleichen Achse (XX') wie die des ersten und des dritten Paares translatorisch verschiebbar ist.
